# EUROPÄISCHE PATENTSCHRIFT

(11) **EP 2 383 189 B1**
(45) Veröffentlichungstag und Bekanntmachung des Hinweises auf die Patenterteilung: **06.05.2015**
(21) Anmeldenummer: 11158412.4
(22) Anmeldetag: 16.03.2011
(51) Int. Cl.: B65D 1/24

(54) **Transport/Präsentier- Einheit mit wenigstens einem Transport/Präsentations- Träger für Behältnisse, vorzugsweise Getränkebehältnisse**
Transport/presentation unit comprising a Transport/presentation holder for containers, preferably drinks containers
Unité de transport/présentation avec support de transport/présentation pour récipients, de préférence récipients à boissons

(30) Priorität: 09.04.2010 DE 102010003801
(43) Veröffentlichungstag der Anmeldung: 02.11.2011
(73) Patentinhaber: Paulaner Brauerei GmbH & Co. KG, 81541 München (DE)
(72) Erfinder: Daebel, Uwe, 83607, Holzkirchen (DE)
(74) Vertreter: RLTG

(56) Entgegenhaltungen:
- WO-A1-92/18391
- NL-A- 7 316 087
- NL-C2- 1 007 612
- US-A- 5 071 026

## Beschreibung

Die vorliegende Erfindung betrifft eine Transport/Präsentier-Einheit mit wenigstens einem Transport/Präsentations-Träger für Behältnisse, beispielsweise flaschenartige Getränkebehältnisse. Insbesondere sind dabei TransportlPräsentations-Träger ins Auge gefasst, in welchen zu Gebinden zusammengefasste Behältnisse transportiert und zum Verkauf präsentiert werden können.

In der Getränkeindustrie werden als Gebinde zu verkaufende Getränke, also beispielsweise sogenannte Sixpacks oder dergleichen, im Allgemeinen in Kartonagen verpackt transportiert, also zum Einzelhandel gesandt und in diesen Verpackungen auch zum Verkauf dargeboten. Dabei kann die Kartonverpackung beispielsweise mit einem den Getränkehersteller bzw. das angebotene Getränk identifizierenden Werbeaufdruck versehen sein. In einer derartigen Verpackung sind im Allgemeinen die Gebinde aus Getränkebehältnissen in mehreren Lagen übereinander gestapelt, wobei einzelne Lagen beispielsweise durch dazwischen eingelegte Kartonplatten voneinander getrennt sind. Beim Abverkauf der Gebinde wird dann, wenn eine der Gebindeebenen verkauft ist, die dann oben liegende Kartonplatte herausgenommen, um die nächste Ebene entnehmen zu können.

Da die in derartigen Gebinden zusammengefassten Behältnisse, also beispielsweise Glasflaschen, größtenteils Pfand behaftet sind, also sowohl vom Einzelhandel also auch vom Hersteller zurück zu nehmen sind, ist es erforderlich, in derartigen Einheiten nicht nur die zum Verkauf dargebotenen Gebinde zu transportieren, sondern auch die für den Rücktransport erforderlichen Träger. Da die Gebinde selbst aber in derartigen für das Leergut, also vereinzelte Getränkebehältnisse, vorgesehenen Trägern nicht angeordnet werden können, müssen in den vom Hersteller zum Einzelhandel oder Großhandel gelieferten Einheiten leere Träger mittransportiert werden, um für alle in einer derartigen Einheit enthaltenen, zunächst noch befüllten Getränkebehältnisse auch eine Rücktransportmöglichkeit als Leergut bereitzustellen. Dies führt zu einem erheblichen nicht für befüllte Getränkebehältnisse bzw. Gebinde davon nutzbaren Volumenbereich in den vom Hersteller zum Abnehmer gelieferten Einheiten.

Die WO 92/18391 A1 offenbart eine Transport/Präsentier-Einheit gemäß dem Oberbegriff des Anspruchs 1. Bei dieser Transport/Präsentier-Einheit sind die übereinander gestapelten Träger auf einem plattenartig ausgebildeten Sockelelement positioniert. In Zuordnung zu einer Mehrzahl von Trägerstapeln weist das Sockelelement Sockelvorsprünge auf, die in einen nach unten offenen Volumenbereich des jeweils untersten Trägers in einem Stapel eingreift.

Bei einer Transport-Präsentier-Einheit gemäß NL 7316087 A sind im Auslieferzustand übereinander gestapelte Träger mit Behältnissen, insbesondere auch zu Gebinden zusammengefassten Behältnissen, befüllt. Dabei greifen zum Teil die Behältnisse bzw. Behältnisgebinde über den Oberrand der Träger hinaus und in einen von einem darüber liegenden Träger umgrenzten Raumbereich ein.

Aus der US 5,701,026 A sind Getränketräger bekannt, welche näherungsweise in ihrem Höhenmittenbereich einen Bodenbereich aufweisen, wodurch die Träger in zwei übereinander liegende Behältnisaufnahmevolumenbereiche unterteilt sind.

Die NL 1007612 A offenbart übereinander stapelbare Träger, in welchen Getränkebehältnisse entweder einzeln oder in Gebinden zusammengefasst positioniert werden können. Ein über einem anderen, Getränkebehältnisse bzw. Gebinde davon enthaltenden Träger positionierter Träger ruht auf der Oberseite der über den unteren Träger hinaus ragenden Getränkebehältnisse bzw. Gebinde.

Es ist die Aufgabe der vorliegenden Erfindung, eine Transport/Präsentier-Einheit vorzusehen, die insbesondere auch bei Einsatz für Behältnisgebinde eine effizientere Ausnutzung des Transportvolumens bei gleichwohl bestehender Möglichkeit zur Nutzung im Abverkauf der Behältnisse vorsieht.

Gemäß der vorliegenden Erfindung wird diese Aufgabe gelöst durch eine Transport/Präsentier-Einheit, vorzugsweise für Getränkebehältnisse, umfassend wenigstens einen Transport/Präsentations-Träger, wobei der Träger einen Bodenbereich zum Tragen von Behältnissen und an einer ersten Seite des Bodenbereichs in einer ersten Erstreckungsrichtung sich erstreckend eine erste Umfangswandung aufweist, wobei die erste Umfangswandung einen ersten Behältnisaufnahmevolumenbereich mit wenigstens einer ersten Behältnisaufnahmekammer umgrenzt, und an einer zweiten Seite des Bodenbereichs in einer der ersten Erstreckungsrichtung entgegengesetzten zweiten Erstreckungsrichtung sich erstreckend eine zweite Umfangswandung aufweist, wobei die zweite Umfangswandung einen zweiten Behältnisaufnahmevolumenbereich mit wenigstens einer zweiten Behältnisaufnahmekammer umgrenzt, ferner umfassend in einem Ausliefer/PräsentationsZustand der Einheit eine Mehrzahl von auf der ersten Seite oder der zweiten Seite des Bodenbereichs wenigstens eines Transport/Präsentations-Trägers getragenen Behältnissen, vorzugsweise Behältnisgebinden mit jeweils einer Mehrzahl von Behältnissen. Um eine erfindungsgemäß aufgebaute Einheit beispielsweise durch Einsatz eines Gabelstaplers oder eines sonstigen Hubgerätes handhaben zu können, ist ein in Höhenrichtung unterster Transport/Präsentations-Träger auf einer Transport/Präsentations-Palette getragen.

Um bei Einsatz einer derartigen Transport/Präsentations-Palette dafür sorgen zu können, dass auch das durch den untersten Träger eines Trägerstapels eingenommene Volumen vollständig für die Positionierung von Behältnissen bzw. Behältnisgebinden genutzt werden kann, gleichwohl aber auch die in diesem untersten Bereich angeordneten Gebinde in einem Getränkemarkt in Wesentlichen in gleicher Weise dargeboten werden können, wie die auf einem Träger dargeboten Gebinde, weist die Transport/Präsentations--Palette eine Umfangswandung auf, wobei an der Transport/Präsentations--Palette mit der Umfangswandung ein Behältnisaufnahmevolumenbereich mit wenigstens einer Behältnisaufnahmekammer umgrenzt ist.

Bei dem erfindungsgemäß eingesetzten Transport/Präsentations-Träger, im Folgenden nur Träger genannt, ist an beiden Seiten des Bodenbereichs ein Volumen bereitgestellt, nämlich ein jeweiliger Behältnisaufnahmevolumenbereich, in welchem Behältnisse und insbesondere auch Behältnisgebinde sowohl beim Transport angeordnet und damit geschützt aufgenommen sind, als auch zum Abverkauf dargeboten werden können. Gleichzeitig eignen sich derartige Träger auch für den Rücktransport von Leergut, was dazu führt, dass beim Transport der zum Abverkauf gefüllten Träger, insbesondere auch mehrerer übereinander gestapelter Träger, der nicht nutzbare Volumenbereich deutlich verringert ist.

Bei einer besonders vorteilhaften Ausgestaltungsform kann vorgegeben sein, dass eine erste Erstreckungslänge der ersten Umfangswandung in der ersten Erstreckungsrichtung kleiner ist, als eine zweite Erstreckungslänge der zweiten Umfangswandung in der zweiten Erstreckungsrichtung. Dies ermöglicht es beispielsweise, einen erfindungsgemäßen Träger bzw. übereinander gestapelte erfindungsgemäße Träger so zu orientieren, dass die erste Umfangswandung bzw. der dadurch umgrenzte erste Behältnisaufnahmvolumenbereich noch oben orientiert ist und bei der Präsentation der Behältnisse für den Abverkauf die darin aufgenommenen Behältnisse bzw. Gebinde von Behältnissen zwar umgibt und gegen Herabfallen schützt, den Blick auf die Behältnisse oder Behältnisgebinde jedoch im Wesentlichen freigibt.

Um für den Einsatz zum Rücktransport leerer Behältnisse, die dann im Allgemeinen nicht zu Gebinden zusammengefasst sind, eine stabile Positionierung der Behältnisse in einem erfindungsgemäßen Träger bereitstellen zu können, wird weiter vorgeschlagen, dass ausgehend vom Bodenbereich eine Mehrzahl von Behältnispositioniervorsprüngen sich wenigstens in den zweiten Behältnisaufnahmevolumenbereich erstreckt.

Eine erhöhte Stabilität bei der Positionierung von Behältnissen, ebenso wie Behältnisgebinden kann dadurch erreicht werden, dass die Behältnispositioniervorsprünge wenigstens einen Mitten-Positioniervorsprung oder/und wenigstens einen Rand-Positioniervorsprung umfassen.

Je nach Dimensionierung eines erfindungsgemäßen Trägers kann es weiter vorteilhaft sein, wenn wenigstens der zweite Behältnisaufnahmevolumenbereich durch wenigstens eine Trennwandung zur Bereitstellung einer Mehrzahl von Behältnisaufnahmekammern unterteilt ist. Dies führt zu einer weiteren Sicherung der als Leergut zurücktransportierten Behältnisse gegen Verschieben oder Gegeneinanderschlagen.

Um einerseits auch für den Rückstransport einen sichere, vorzugsweise vollständige Aufnahme von Behältnissen im zweiten Behältnisaufnahmevolumenbereich sicherstellen zu können, andererseits aber im Präsentationszustand die Erkennbarkeit der Behältnisse bzw. Behältnisgebinde so wenig möglich zu beeinträchtigen, wird vorgeschlagen, dass die zweite Erstreckungslänge wenigstens das Doppelte, vorzugsweise wenigstens das Vierfache der ersten Erstreckungslänge ist, oder/und dass die zweite Erstreckungslänge höchstens das Zehnfache, vorzugsweise höchstens das Siebenfache der ersten Erstreckungslänge ist.

Um mit einer erfindungsgemäßen Einheit den Transport bzw. auch die Präsentation einer größeren Anzahl an Behältnissen ermöglichen zu können, wird vorgeschlagen, dass diese eine Mehrzahl von aufeinander gestapelten Transport/Präsentations-Trägern umfasst, wobei in einem Auslieferzustand der Einheit auf der ersten Seite des Bodenbereich des in Höhenrichtung obersten Transport/Präsentations-Trägers keine Behältnisgebinde oder Behältnisse getragen sind.

Bei übereinander Stapelung mehrerer Träger bilden insbesondere dann, wenn die Behältnise bzw. Behältnisgebinde auf der ersten Seite des Bodenbereichs angeordnet sind, vorzugsweise jeweils ein erster Behältnisaufnahmevolumenbereich und ein zweiter Behältnisaufnahmevolumenbereich zusammen im Wesentlichen ein Behältnisaufnahmevolumen. Die Behältnisse stehen also mit ihrem unterem Teil dann in dem durch einen unteren zweier Träger bereitgestellten ersten Behältnisaufnahmevolumenbereich und mit ihrem oberen Teil in einem durch den darüber positionierten Träger bereitgestellten, nach unten offen orientierten zweiten Behältnisaufnahmevolumenbereich und sind somit vollständig eingekapselt.

In einem Präsentationszustand, also beispielsweise bei Darbietung in einem Getränkemarkt, ist vorzugsweise wenigstens ein Behältnis oder Behältnisgebinde auf der ersten Seite des Bodenbereichs in Höhenrichtung obersten Transport/Präsentations-Trägers getragen. Diese sind dabei also mit ihrem unteren Teil in einem ersten Behältnisaufnahmevolumenbereich, nämlich demjenigen des obersten Trägers aufgenommen und in ihrem oberen, dem größeren Erstreckungsbereich einnehmenden Teil für Kunden frei sichtbar.

Weiter wird vorgeschlagen, dass in einem Rücklieferzustand oder/und in einem Auslieferzustand oder/und einem Präsentierzustand der Einheit auf der zweiten Seite des Bodenbereichs wenigstens eines Transport/Präsentations-Trägers wenigstens ein Behältnis getragen ist.

Um dabei eine möglichst gleichmäßige Stützfunktion insbesondere für Behältnisgebinde zu erlangen, wird vorgeschlagen, dass in dem Auslieferzustand oder/und dem Präsentationszustand der Einheit wenigstens ein Behältnisgebinde auf wenigstens einem Behältnispositioniervorsprung, vorzugsweise einer Mehrzahl von Behältnispositioniervorsprüngen, getragen ist.

Insbesondere wenn dabei dafür gesorgt ist, dass in einem Rücklieferzustand oder/und in einem Auslieferzustand ein zweiter Behältnisaufnahmevolumenbereich im Wesentlichen ein Behältnisaufnahmevolumen bildet, ist sichergestellt, dass die im Leerzustand zurückgelieferten Behältnisse im jeweiligen zweiten Behältnisaufnahmevolumenbereich vollständig aufgenommen sind. Auch die in einem Stapel ganz oben angeordneten Behältnisse ragen somit über den zweiten Behältnisaufnahmevolumenbereich nicht hervor sind, obgleich der oberste Träger nach oben hin nicht abgeschlossen ist.

Um ein einheitliches Erscheinungsbild zu gewährleisten, ist es vorteilhaft, wenn die Erstreckungslänge der Umfangswandung an der Transport/Präsentations-Palette im Wesentlichen der Erstreckungslänge einer ersten Umfangswandung eines Transport/Präsentations-Trägers entspricht.

Im Auslieferzustand ist vorteilhafterweise wenigstens ein Behältnis oder Behältnisgebinde auf der Transport/Präsentations-Palette getragen. Dabei ist darauf hinzuweisen, dass im Sinne der vorliegenden Erfindung die Aussage, dass ein Behältnis oder ein Gebinde von Behältnissen auf einer Palette bzw. dem Bodenbereich getragen ist, die im Wesentlichen unmittelbare Tragefunktionalität bedeutet und nicht das Tragen vermittels beispielsweise mehrere darüber gestapelter Träger.

Bei der vorangehend dargelegten Ausgestaltung einer Transport/Präsentations-Palette mit einer daran einen Behältnisaufnahmevolumenbereich umgrenzenden Umfangswandung ist insbesondere für den Auslieferzustand vorteilhafterweise vorgesehen, dass der zweite Behältnisaufnahmevolumenbereich des in Höhenrichtung untersten Transport/Präsentations-Trägers und der Behältnisaufnahmevolumenbereich der Transport/Präsentations-Palette im Wesentlichen ein Behältnisaufnahmevolumen bilden. Wie bereits ausgeführt, führt dies zu einer besonders effizienten Ausnutzung des durch eine erfindungsgemäße Einheit eingenommenen Volumens.

Die vorliegende Erfindung wird nachfolgend mit Bezug auf die beiliegenden Figuren detailliert beschrieben. Es zeigen:
Figur 1 eine perspektivische Ansicht eines Transport/Präsentations-Trägers von einer Seite her betrachtet;
Figur 2 eine perspektivische Ansicht des in Figur 1 dargestellten Trägers von der anderen, in Figur 1 nicht erkennbaren Seite her;
Figur 3 eine Vertikalschnittdarstellung einer erfindungsgemäßen Transport/Präsentier-Einheit in einem Präsentationszustand;
Figur 4 eine Transport/Präsentier-Einheit in einem Rücklieferzustand;
Figuren 5a) und b) jeweils eine Draufsicht auf einen in Figur 1 perspektivisch dargestellten Träger bei verschiedenen Ausgestaltungsvarianten;
Figur 6 in Seitenansicht zwei übereinander zu stapelnde Träger;
Figur 7 eine Figur 6 entsprechende Darstellung einer alternativen Ausgestaltungsart der Träger;
Figur 8 eine Figur 3 entsprechende Darstellung einer Transport/Präsentier-Einheit in einem Auslieferzustand bzw. einem Präsentationszustand;
Figur 9 eine Teil-Draufsicht auf einen Träger gemäß einer alternativen Ausgestaltungsart, welche für die Transport/Präsentier-Einheit der Figur 8 verwendet wird.

Die Figuren 1 und 2 zeigen in perspektivischer Ansicht jeweils einen Transport/Präsentations-Träger 10, im Folgenden nur "Träger" bezeichnet. Der Träger 10 umfasst einen beispielsweise platten- oder gitterartig ausgebildeten Bodenbereich 12. Dabei ist in der Figur 2 eine erste Seite 14 des Bodenbereichs 12 erkennbar, während die Figur 1 eine zweite Seite 16 des Bodenbereichs 12 zu erkennen gibt.

Ausgehend vom Bodenbereich 12 erstreckt sich von der ersten Seite 14 desselben eine erste Umfangswandung 18 in einer ersten Erstreckungsrichtung R1. Die erste Umfangswandung 18 umgrenzt einen ersten Behältnisaufnahmevolumenbereich 20, welcher durch eine stegartige Zwischenwandung 22 in zwei Behältnisaufnahmekammern 24, 26 unterteilt ist.

In einer der ersten Erstreckungsrichtung R1 der ersten Umfangswandung 18 entgegengesetzten zweiten Erstreckungsrichtung R2 erstreckt sich eine in der Figur 1 erkennbare Umfangswandung 28 an der zweiten Seite 16 des Bodenbereichs 12. Die zweite Umfangswandung 28 umgrenzt einen zweiten Behältnisaufnahmevolumenbereich 30. Dieser zweite Behältnisaufnahmevolumenbereich 30 ist durch eine die stegartige Zwischenwandung 22 in der zweiten Erstreckungsrichtung R2 fortsetzende stegartige Zwischenwandung 32 einerseits sowie zwei weitere stegartige Zwischenwandungen 34, 36, welche beispielsweise etwas dünner sein können als die stegartige Zwischenwandung 32, in insgesamt vier Behältnisaufnahmekammern 38, 40, 42, 44 unterteilt.

In den durch die Zwischenwandungen 34, 36, 32 voreinander getrennten Behältnisaufnahmekammern 38, 40, 42, 44 sind jeweils Reihen mit fünf vom Bodenbereich 12 in der zweiten Erstreckungsrichtung R2, also in den zweiten Behältnisaufnahmevolumenbereich 30 sich in Abstand von der Umfangswandung 28 und den Zwischenwandungen 32, 34, 36 erstreckenden Behältnispositioniervorsprüngen 46 angeordnet. Diese auch als Pinolen bezeichneten Behältnispositioniervorsprüngen 46 sind an ihrem Außenumfang in Anpassung an die im Allgemeinen mit kreisrundem Außenumfang aufgebauten Getränkebehältnisse, also beispielsweise Flaschen, mit konkaven Positionierflächen 48 ausgebildet, wobei beispielsweise jeder Behältnispositioniervorsprung 46 mit vier derartigen Positionierflächen 48 ausgebildet ist. Jeweils in Verbindung mit der zweiten Umfangswandung 28 bzw. einer der Zwischenwandungen 32, 34, 36 bzw. einem weiteren Behältnispositioniervorsprung 46 ist auf diese Weise ein Bereich umgrenzt, in welchem ein vereinzeltes, nicht in ein Gebinde eingebundenes Behältnis aufgenommen und gegen seitliche Bewegung gehalten ist.

Es sei hier darauf hingewiesen, dass bei dem vorangehend in seinem Grundsatz beschriebenen Aufbau eines Trägers 10 verschiedenste Variationen vorgesehen sein können. So müssen die Umfangswandungen 18 bzw. 28 nicht notwendigerweise vollständig geschlossen ausgebildet sein. Diese können stegartig oder mit Öffnungen ausgebildet sein, können Trage- oder Eingriffsöffnungen aufweisen und selbstverständlich mit einem Werbeaufdruck oder sonstigen Möglichkeiten zur Anbringung von Werbung versehen sein. Die Behältnispositioniervorsprünge 46 können, wie in der rechten Hälfte der Figur 1 erkennbar, jeweils durch Einschnitte geteilt ausgebildet sein, können jedoch aber auch als einheitliche Körper vom Bodenbereich 12 hervorstehen. Weiter ist darauf hinzuweisen, dass die Außenumfangsdimensionierung eines Trägers 10 vorzugsweise in Anpassung an die Dimensionierung sogenannter Europaletten gewählt ist. Bei dem in den Figuren 1 und 2 gezeigten Beispiel entspricht die Außenumfangsdimensionierung des Trägers 10 einer 1/4-Europalette, so dass auf einer 1/1-Europalette insgesamt 4 derartige Träger 10 nebeneinander positioniert werden könnten. Wie die durch eine Trennlinie 50 in der Figur 1 angedeutet, ist es auch möglich, nur die Hälfte eines in den Figuren 1 und 2 dargestellten Trägers 10 als Transport/Präsentations-Träger zu verwenden bzw. auszugestalten, so dass dessen Außenumfangdimensionierung dann einer 1/8-Europalette entspricht.

Weiter erkennt man, dass durch die vermittels der Behältnispositioniervorsprünge einerseits bzw. auch die Zwischenwandungen 32, 34, 36 andererseits vorgegebene Teilung bei dem in Figuren 1 und 2 gezeigten Träger 10 insgesamt acht Reihen zu jeweils sechs Behältnissen angeordnet werden können. Wie dies im Folgenden noch erläutert wird, ergibt sich dabei eine sehr hohe Variabilität beim Einsatz eines derart aufgebauten Trägers 10 in Verbindung mit mehrere Behältnisse umfassenden Gebinden. Die Figuren 3 und 4 zeigen Träger 10 übereinander gestapelt und somit zusammengefasst zu jeweiligen Transport/Präsentier-Einheiten 52, im Folgenden nur als "Einheiten" bezeichnet. Dabei zeigt die Figur 3 eine erfindungsgemäße Einheit 52 in einem Präsentationszustand, also einem Zustand, in dem mehrere übereinander gestapelte Träger 10 und darin positionierte Behältnisgebinde 54 beispielsweise in einem Getränkemarkt zum Verkauf der Gebinde 54 positioniert werden können.

In Figur 3 erkennt man zunächst, dass die übereinander gestapelten Träger 10 auf einer in Anpassung an diese gestalteten Transport/Präsentations-Palette 56 positioniert sind. Die Transport/Präsentations-Palette 56 umfasst ebenfalls einen Bodenbereich 58 und an dessen Unterseite mehrere Stützfüße 60, so dass mit einem Gabelstapler oder sonstigem Hubfahrzeug der Bodenbereich 58 untergriffen und die gesamte Einheit 52 gehoben werden kann. Ausgehend vom Bodenbereich 58 weist die Transport/Präsentations-Palette 56 eine Umfangswandung 62 auf, welche einen Behältnisaufnahmevolumenbereich 64 umgrenzt. Die Erstreckungslänge der Umfangswandung 62 kann beispielsweise an die Erstreckungslänge einer jeweiligen ersten Umfangswandung 18 der Träger 10 angepasst sein bzw. gleich gewählt sein. Auch kann in Zuordnung zu der Zwischenwandung 32 des untersten Trägers 10 am Bodenbereich 58 eine Zwischenwandung 66 vorgesehen sein, so dass auch hier eine durch den ganzen Stapel von Trägern 10 sich fortsetzende Stützung und somit eine gleichmäßige Belastung der Transport/Präsentations-Palette 56 erreicht wird.

Durch zwei übereinander gestapelte Träger 10 bzw. einen Träger 10 und die Transportpalette 56 wird mit dem jeweiligen ersten Behältnisaufnahmevolumenbereich 20 bzw. dem Behältnisaufnahmevolumenbereich 64 einerseits und dem zweiten Behältnisaufnahmevolumenbereich 30 eines darüber jeweils angeordneten Trägers 10 ein Behältnisaufnahmevolumen 68 umgrenzt, in welchem die Gebinde 54 angeordnet und vollständig umkapselt sind. Die Gebinde 54 sind somit mit ihrem unteren Teil jeweils in einem ersten Behältnisaufnahmevolumenbereich 20 bzw. dem Behältnisaufnahmevolumenbereich 64 angeordnet und sind mit ihrem oberen Teil in einem jeweiligen zweiten Behältnisaufnahmevolumenbereich 30 angeordnet. Obgleich außer der Zwischenwandung 22 bzw. der Zwischenwandung 66 die ersten Behältnisaufnahmevolumenbereiche 20 bzw. der Behältnisaufnahmevolumenbereich 64 keine weiteren Positionierungsmassnahmen für die Gebinde 54 aufweisen, sind diese durch das nebeneinander Positionieren der Gebinde 54 an sich und auch durch die im jeweiligen zweiten Behältnisaufnahmevolumenbereich 30 vorgesehenen Zwischenwandungen 32, 34, 36 gegen Verrutschen und somit auch Beschädigung gesichert. Die Länge der Behältnispositioniervorsprünge 46 ist so gewählt bzw. auch so auf die Erstreckungslänge L1 der ersten Umfangswandung 18 bzw. der Umfangswandung 62 der Transportpalette 56 abgestimmt, dass bei in einem jeweiligen Behältnisaufnahmevolumen 68 positioniertem Gebinde 54 die darüber liegenden Behältnispositioniervorsprünge 46 von oben nicht in dieses Gebinde 54 eingreifen. Dies gestattet sowohl bei der Formgebung der Behältnispositioniervorsprünge 46 als auch der Gebindeverpackungen 70 eine größere Gestaltungsfreiheit, ohne jeweils auf den anderen Aspekt Rücksicht nehmen zu müssen. Es sei darauf hingewiesen, dass selbstverständlich auch bei entsprechender Ausgestaltung der Behältnispositioniervorsprünge 46 einerseits bzw. der Gebindeverpackungen 70 andererseits eine derartige Längendimensionierung der Behältnispositioniervorsprünge 46 bzw. auch der Umfangswandungen 18, 28 bzw. 62 gewählt werden kann, dass die Gebinde 54 sich oben bis an den Bodenbereich 12 eines jeweils darüber positionierten Trägers 10 heran erstrecken und somit die Behältnispositioniervorsprünge 46 in die Gebindeverpackungen 70 eingreifen. Dies gestattet eine effiziente Ausnutzung des von einer Einheit 52 eingenommen Volumens.

In dem in der Figur 3 erkennbaren Präsentationszustand ist auf der ersten Seite 14 des Bodenbereichs 12 des obersten Trägers 10 der Einheit 52 eine Mehrzahl von zum Verkauf dargebotenen Gebinden 54 angeordnet. Da die erste Umfangswandung 18 dieses Trägers 10 bzw. jeden Trägers 10 im Vergleich zur zweiten Umfangswandung 28 eine kürzere Erstreckungslänge L1 aufweist, sind die Gebinde 54 deutlich sichtbar und können leicht entnommen werden. Beispielsweise kann die Erstreckungslänge L1 der ersten Umfangswandung 18 ausgehend vom Bodenbereich 12 in einem Bereich von 25 bis 35 mm liegen. Dies kann auch die Erstreckungslänge der Behältnispositioniervorsprünge 46 ausgehend vom Bodenbereich 12 in der zweiten Erstreckungsrichtung sein.

Nachdem alle auf den obersten Träger 10 angeordneten Gebinde 54 entnommen wurden, kann der oberste Träger 10 dann entfernt werden, so dass die zuvor darunter positionierte Ebene von Gebinden 54 nunmehr frei sichtbar und für den Zugriff frei ist. Ist auch die auf dem untersten Träger 10 angeordnete Ebene von Gebinden 54 entnommen worden, so kann auch der unterste Träger 10 von der Transport/Präsentations-Palette 56 abgenommen werden, so dass die Transport/Präsentations-Palette 56 mit den darauf angeordneten Gebinden 54 verbleibt.

Für den Auslieferzustand, also das Ausliefern von Gebinden 54 voll gefüllter Behältnisse 72, ist auch über der obersten Ebene von Gebinden noch ein Träger 10 positioniert. Dieser überdeckt die Gebinde 54 der obersten Ebene mit seinem Bodenbereich 12 und umgibt sie mit seiner zweiten Umfangswandung 28. In dem nach oben hin dann frei liegenden ersten Aufnahmevolumenbereich 20 dieses obersten Trägers 10 sind keine Gebinde 54 angeordnet.

Für die Rücklieferung der im Allgemeinen mit Pfand behafteten, entleerten Behältnisse 72 werden die Träger 10 in der in Figur 4 erkennbaren Weise eingesetzt. Diese werden nunmehr so positioniert, dass die jeweilige zweite Seite 16 des Bodenbereichs 12 nach oben orientiert ist, so dass die zweiten Behältnisaufnahmevolumenbereiche 30 nach oben hin offen liegen, während die ersten Behältnisaufnahmevolumenbereiche 20 nach unten hin offen sind. Die leeren und vereinzelten Behältnisse 72 werden in einen zweiten Behältnisaufnahmevolumenbereich 30 eines Trägers 10 eingestellt und dort vermittels der Behältnispositioniervorsprünge 46 bzw. der Zwischenwandungen 32, 34, 36 bzw. auch der zweiten Umfangswandung 28 stabil gehaltert. Aufgrund der bereits vorangehend erläuterten Längendimensionierung der Umfangswandungen 18 bzw. 28 liegen in diesem Rücklieferzustand, wie in Figur 4 gezeigt, die Behältnisse 72 vollständig innerhalb eines jeweiligen zweiten Behältnisaufnahmevolumenbereichs 30 und erstrecken sich nicht nach oben über diesen hinaus in den darüber positionierten ersten Behältnisaufnahmevolumenbereich 20 eines darüber positionierten Trägers 10. Dies bringt den Vorteil mit sich, dass auch die Behältnisse im obersten der Träger 10, welche dann nicht mehr durch einen weiteren Träger 10 zu überdecken sind, nicht über den oberen Rand dieses Trägers 10 bzw. dessen zweiter Umfangswandung 28 hervorstehen und somit gegen Beschädigung geschützt wird. Es ist somit nicht erforderlich, einen weiteren, keine leeren Behältnisse 72 enthaltenen Träger 10 auf den die oberste Ebene von leeren Behältnissen 72 enthaltenen Träger 10 zum Schutz dieser Behältnisse anzuordnen.

Die Figuren 5a) und b) zeigen in der Draufsicht einen Träger 10, von der ersten Seite bzw. der zweiten Seite wobei dessen beide Hälften in verschiedener Weise dargestellt sind. In der Darstellung 5b) ist eine der Figur 1 entsprechende Anordnung mit den Zwischenwandungen 32 und 34 sowie den Behältnispositioniervorsprüngen 46 zu erkennen. Deutlich erkennbar sind die in vier Reihen zu jeweils sechs Behältnissen anordneten Behältnisse 72. Aufgrund dieser vier/sechs-Teilung wird es möglich, Behältnisgebinde 54 mit verschiedenster Behältnisanzahl auf der gleichen Grundfläche unterzubringen. So können beispielsweise in dem Träger 10 Gebinde mit jeweils 2 nebeneinander liegenden Reihen von Behältnissen angeordnet werden, wobei die Reihen beispielsweise zwei, drei oder sechs Behältnisse umfassen können, so dass Vierer-, Sechser- oder Zwölfergebinde ebenso wie zweier Gebinde eingesetzt werden können. Dies veranschaulicht auch die Darstellung der Figur 5a), in welcher verschiedene Gebinde mit Strichlinie in einem ersten Behältnisaufnahmevolumenbereich 20 dargestellt sind.

Die Figuren 6 und 7 veranschaulichen verschiedene Möglichkeiten, bei übereinander positionierten oder zu positionierenden Trägern 10 für eine stabile Halterung derselben aneinander ohne zusätzliche Verbindungsmittel zu sorgen. In der Darstellung der Figur 6 weisen die von beiden Seiten des Bodenbereichs 12 sich weg erstreckenden Umfangswandungen 18, 28 zueinander komplementäre Vorsprungs- bzw. Einsenkungsformationen 80 bzw. 82 auf, welche bei übereinander Positionierung von Trägern ineinander eingreifen und somit einen ein seitliches Verrutschen verhindernden Formschluss generieren.

In der Darstellung der Figur 7 ist erkennbar, dass beispielsweise die den jeweiligen ersten Behältnisaufnahmevolumenbereich 20 umgrenzende erste Umfangswandung 18 bezüglich der zweiten Umfangswandung 28 etwas nach innen versetzt ist und somit beim Aufeinanderstapeln von Trägern 10 jeweils eine erste Umfangswandung 18 in eine zweite Umfangswandung 28 eingreifend positioniert werden kann. Dies kann, je nach Erstreckungslänge der zweiten Umfangswandung 28 in der zweiten Erstreckungsrichtung R2, zu einem Zustand führen, bei welchem den oberen Endbereichen der Gebinde 54 der Bodenbereich 12 unmittelbar gegenüber liegt, die Behältnispositioniervorsprünge 46 also beispielsweise in die Gebindeverpackungen 70 eingreifen. Ist die Erstreckungslänge L2 der zweiten Umfangswandungen 28 größer gewählt, so kann gleichwohl der in Figur 3 dargestellte Zustand erreicht werden, beim welchem die Behältnispositioniervorsprünge 46 über den Gebinden 54 liegen und somit nicht in die Gebindeverpackungen 70 bzw. zwischen zwei Verpackungen 70 benachbarter Gebinde 54 eingreifen. Es ist hier darauf hinzuweisen, dass selbstverständlich nicht die gesamte erste Umfangswandung 18 eines jeweiligen Trägers 10 zurückversetzt sein muss. Dies könnte beispielsweise nur durch einen stufenartigen Rücksprung an deren freiem Endbereich realisiert sein.

Die Figuren 8 und 9 zeigen eine alternative Ausgestaltungsart von Trägern 10 beziehungsweise deren Verwendung im Auslieferzustand bzw. Präsentationszustand. Man erkennt in Figur 8, dass in der beispielsweise wieder eine Mehrzahl von übereinander gestapelten Trägern 10 umfassenden Transport/Präsentier-Einheit 52 die Träger 10 so positioniert sind, dass ihre jeweiligen zweiten Behältnisaufnahmevolumenbereiche 30 nach oben orientiert sind, also die zweiten Seiten 16 der Bodenbereiche 12 oben liegen. Die Behältnisse 72 sind zu Behältnisgebinden 54 zusammengefasst und stehen auf den an der zweiten Seite 16 eines jeweiligen Bodenbereichs 12 vorgesehenen Behältnispositioniervorsprüngen 46 auf. Und dabei eine möglichst gleichmäßige und stabile Trage- bzw. Stützwirkung zu erzielen, sind bei diesen Trägern 10 nicht nur die in Abstand von der Umfangswandung 28 sich erstreckenden und somit als Mitten-Behältnispositiniervorsprünge zu betrachtenden Behältnispositioniervorsprünge 46 vorgesehen, sondern es sind weiterhin nahe der bzw. angrenzend an die Umfangswandung 28 bzw. die Zwischenwandungen 32, 34, 36 weitere Behältnispositioniervorsprünge 84 vorgesehen. Diese weisen ausgehend vom Bodenbereich 12 vorzugsweise die gleiche Erstreckungslänge auf, wie die Behältnispositioniervorsprünge 46. Die als Rand-Positioniervorsprünge zu betrachtenden Positioniervorsprünge 84 sind entsprechend der Positionierung der Behältnispositioniervorsprünge 46 so angeordnet, dass sie jeweils in Verbindung mit einem Behältnispositioniervorsprung 46 einen Bereich einer Umfangskontur eines Behältnisses umgeben, um somit einerseits eine stabile Halterung der nicht zu Behältnisgebinden zusammengefassten Behältnisse 72 zu gewährleisten, beispielsweise im Rücklieferzustand, und andererseits eine gleichmäßige Belastungsverteilung sicherzustellen, wenn im Auslieferzustand oder im Präsentationszustand die zu Behältnisgebinden 54 zusammengefassten Behältnisse 72 im zweiten Behältnisaufnahmevolumenbereich 30 auf diesen Behältnispositioniervorsprüngen 46, 84 stehen. Um dabei für die Behältnispositioniervorsprünge 84 eine stabile Konfiguration zu erlangen, können diese direkt an die Umfangswandung 28 bzw. die Trennwandungen 32, 34, 36 anschließend, mit diesen vorzugsweise integral verbunden ausgebildet sein. Dies trifft insbesondere auch für die in den Angrenzungsbereichen der Trennwandungen 32, 34, 36 an die Umfangswandung 28 angeordneten Behältnispositioniervorsprüngen 84 zu. Alternativ ist es auch möglich, zumindest einen Teil der Behältnispositioniervorsprünge unter Belassung eines Zwischenraums zur Umfangswandung 28 oder einer jeweiligen Trennwandung 32, 34, 36 vorzusehen oder/und diese entsprechend der in Figur 9 im rechten Teil dargestellten, geteilten Behältnispositioniervorsprünge 46 zu teilen.

In Figur 8 erkennt man, dass, selbstverständlich abhängig von der Größe der eingesetzten Behältnisse 72 und somit auch der Höhe der Behältnisgebinde 54 diese bei Positionierung auf den verschiedenen Behältnispositioniervorsprüngen 46, 84 nach oben aus dem zweiten Behältnisaufnahmevolumenbereich 20 eines jeweiligen Trägers 10 herausragen können und sich somit in den nach unten orientierten ersten Behältnisaufnahmevolumenbereich 20 eines darüber liegend positionierten Trägers 10 hinein erstrecken. Auch dabei bilden also jeweils ein nach oben offener zweiter Behältnisaufnahmevolumenbereich 30 und ein direkt darüber nach unten offen positionierter erster Behältnisaufnahmevolumenbereich 20 ein Behältnisaufnahmevolumen 68, in welchem ein oder mehrere Behältnisgebinde 54 aufgenommen sein können.

Die im obersten Träger 10 enthaltenen Behältnisgebinde 54 ragen mit ihren oberen Bereichen über die Umfangswandung 28 hervor, so dass sie im Präsentationszustand gut sichtbar sind und auch leicht gegriffen werden können. Um im Auslieferzustand diese im obersten Träger 10 positionierten Behältnisgebinde 54 vor Beschädigung zu schützen, können diese von einem deckelartigen Verschlusselement überdeckt sein, welches in seinem Grundaufbau näherungsweise der in Figur 3 untenliegend angeordneten Transport/Präsentations-Palette 56 entsprechen kann.

Bei der in den Figuren 8 und 9 dargestellten Ausgestaltungsart eines Trägers 10 bzw. bei der dort auch dargestellten Einsatzart wird das Positionieren von Behältnisgebinden in einem Träger in einer Weise ermöglicht, die das Eindringen von Behältnispositioniervorsprüngen in die Verpackungen der Behältnisgebinde vermeidet. Dies und die Tatsache, dass somit die Ausgestaltung der Behältnisgebinde auch unabhängig von der Anzahl bzw. der Positionierung der Behältnispositioniervorsprünge gewählt werden kann, gestattet einen wesentlich einfacher zu gestaltenden Zuschnitt der Behältnisgebinde bzw. der Verpackung derselben. Für die Rücklieferung können die Träger dann zur Aufnahme nicht mehr zu Gebinden zusammengefasster Behältnisse in einer Art und Weise verwendet werden, wie sie beispielsweise in Figur 4 dargestellt ist. Die einzelnen Behältnisse werden dann in einem jeweiligen zweiten Behältnisaufnahmevolumenbereich 30 vorzugsweise vollständig aufgenommen und sind durch die verschiedenen Behältnispositioniervorsprünge 46, 84 stabil positioniert.

Es sei darauf hingewiesen, dass auch der in den Figuren 8 und 9 dargestellte Träger für verschiedenste Behältnisgebinde, also beispielsweise mit zwei, vier, sechs oder mehr zu Behältnisgebinden zusammengefassten Behältnissen, eingesetzt werden kann. Auch kann ein derartiger Träger hinsichtlich seiner Umfangsgröße beispielsweise so gestaltet sein, dass er einer 1/4-Europalette entspricht. Auch andere Teilungen, beispielsweise die Teilung gemäß einer 1/8-Europalette, sind selbstverständlich möglich.

## Patentansprüche

1. Transport/Präsentier-Einheit, vorzugsweise für Getränkebehältnisse, umfassend wenigstens einen Transport/Präsentations-Träger (10), wobei der Träger (10) einen Bodenbereich (12) zum Tragen von Behältnissen (72) und an einer ersten Seite (14) des Bodenbereichs (12) in einer ersten Erstreckungsrichtung (R1) sich erstreckend eine erste Umfangswandung (18) aufweist, wobei die erste Umfangswandung (18) einen ersten Behältnisaufnahmevolumenbereich (20) mit wenigstens einer ersten Behältnisaufnahmekammer (22, 24) umgrenzt, und an einer zweiten Seite (16) des Bodenbereichs (12) in einer der ersten Erstreckungsrichtung (R1) entgegengesetzten zweiten Erstreckungsrichtung (R2) sich erstreckend eine zweite Umfangswandung (28) aufweist, wobei die zweite Umfangswandung (28) einen zweiten Behältnisaufnahmevolumenbereich (30) mit wenigstens einer zweiten Behältnisaufnahmekammer (38, 40, 42, 44) umgrenzt, ferner umfassend in einem Ausliefer/Präsentations-Zustand der Einheit (52) eine Mehrzahl von auf der ersten Seite (14) oder der zweiten Seite (16) des Bodenbereichs (12) wenigstens eines Transport/Präsentations-Trägers (10) getragenen Behältnissen (72), vorzugsweise Behältnisgebinden (54) mit jeweils einer Mehrzahl von Behältnissen (72), wobei ein in Höhenrichtung unterster Transport/Präsentations-Träger (10) auf einer Transport/Präsentations-Palette (56) getragen ist,
**dadurch gekennzeichnet, dass** die Transport/Präsentations-Palette (56) eine Umfangswandung (62) aufweist, wobei an der Transport/Präsentations-Palette (56) mit der Umfangswandung (62) ein Behältnisaufnahmevolumenbereich (64) mit wenigstens einer Behältnisaufnahmekammer umgrenzt ist.

2. Einheit nach Anspruch 1,
**dadurch gekennzeichnet, dass** eine erste Erstreckungslänge (L1) der ersten Umfangswandung (18) in der ersten Erstreckungsrichtung (R1) kleiner ist, als eine zweite Erstreckungslänge (L2) der zweiten Umfangswandung (28) in der zweiten Erstreckungsrichtung (R2). -

3. Einheit nach Anspruch 1 oder 2,
**dadurch gekennzeichnet, dass** ausgehend vom Bodenbereich (12) eine Mehrzahl von Behältnispositioniervorsprüngen (46, 84) sich wenigstens in den zweiten Behältnisaufnahmevolumenbereich (30) erstreckt.

4. Einheit nach Anspruch 3,
**dadurch gekennzeichnet, dass** die Behältnispositioniervorsprünge (46, 84) wenigstens einen Mitten-Positioniervorsprung (46) oder/und wenigstens einen Rand-Positioniervorsprung (84) umfassen.

5. Einheit nach einem der Ansprüche 1 bis 4,
**dadurch gekennzeichnet, dass** wenigstens der zweite Behältnisaufnahmevolumenbereich (30) durch wenigstens eine Trennwandung (32, 34, 36) zur Bereitstellung einer Mehrzahl von Behältnisaufnahmekammern (38, 40, 42, 44) unterteilt ist.

6. Einheit nach einem der Ansprüche 1 bis 5,
**dadurch gekennzeichnet, dass** die zweite Erstreckungslänge (L2) wenigstens das Doppelte, vorzugsweise wenigstens das Vierfache, der ersten Erstreckungslänge (L1) ist.

7. Einheit nach einem der Ansprüche 1 bis 6,
**dadurch gekennzeichnet, dass** die zweite Erstreckungslänge (L2) höchstens das Zehnfache, vorzugsweise höchstens das Siebenfache, der ersten Erstreckungslänge (L1) ist.

8. Einheit nach einem der Ansprüche 1 bis 7,
**gekennzeichnet durch** eine Mehrzahl von aufeinander gestapelten Transport/Präsentations-Trägern (10), und **dadurch**, dass in einem Auslieferzustand der Einheit (52) auf der ersten Seite (14) des Bodenbereiches (12) des in Höhenrichtung obersten Transport/Präsentations-Trägers (10) keine Behältnisse (72) oder Behältnisgebinde (54) getragen sind.

9. Einheit nach einem der Ansprüche 1 bis 8,
**dadurch gekennzeichnet, dass** in einem Auslieferzustand der Einheit (52) ein erster Behältnisaufnahmevolumenbereich (20) und ein zweiter Behältnisaufnahmevolumenbereich (30) zusammen im Wesentlichen ein Behältnisaufnahmevolumen (68) bilden.

10. Einheit nach einem der Ansprüche 1 bis 9,
**dadurch gekennzeichnet, dass** in einem Präsentationszustand der Einheit (52) wenigstens ein Behältnis (72) oder Behältnisgebinde (54) auf der ersten Seite (14) des Bodenbereichs (12) des in Höhenrichtung obersten Transport/Präsentations-Trägers (10) getragen ist.

11. Einheit nach einem der Ansprüche 1 bis 10,
**dadurch gekennzeichnet, dass** in einem Rücklieferzustand oder/und in einem Auslieferzustand oder/und in einem Präsentationszustand der Einheit (52) auf der zweiten Seite (16) des Bodenbereichs (12) wenigstens eines Transport/Präsentations-Trägers (10) wenigstens ein Behältnis (72) getragen ist.

12. Einheit nach Anspruch 11 und Anspruch 3 oder 4,
**dadurch gekennzeichnet, dass** in dem Auslieferzustand oder/und dem Präsentationszustand der Einheit (52) wenigstens ein Behältnisgebinde (54) auf wenigstens einem Behältnispositioniervorsprung (46, 84), vorzugsweise einer Mehrzahl von Behältnispositioniervorsprüngen (46, 84), getragen ist.

13. Einheit nach einem der Ansprüche 1 bis 12,
**dadurch gekennzeichnet, dass** in einem Rücklieferzustand oder/und in einem Auslieferzustand der Einheit (52) ein zweiter Behältnisaufnahmevolumenbereich im Wesentlichen ein Behältnisaufnahmevolumen bildet.

14. Einheit nach einem der Ansprüche 1 bis 13,
**dadurch gekennzeichnet, dass** die Erstreckungslänge der Umfangswandung (62) an der Transport/Präsentations-Palette (56) im Wesentlichen der Erstreckungslänge (L1) einer ersten Umfangswandung (18) eines Transport/Präsentations-Trägers (10) entspricht.

15. Einheit nach einem der Ansprüche 1 bis 14,
**dadurch gekennzeichnet, dass** in einem Auslieferzustand der Einheit (52) wenigstens ein Behältnis (72) oder Behältnisgebinde (54) auf der Transport/Präsentations-Palette (56) getragen ist.

16. Einheit nach einem der Ansprüche 1 bis 15,
**dadurch gekennzeichnet, dass** der zweite Behältnisaufnahmevolumenbereich (30) des in Höhenrichtung untersten Transport/Präsentations-Trägers (10) und der Behältnisaufnahmevolumenbereich (64) der Transport/Präsentations-Palette (56) im Wesentlichen ein Behältnisaufnahmevolumen bilden.

## Claims

1. A transport/presentation unit, preferably for beverage containers, comprising at least one transport/presentation carrier (10), said carrier (10) comprising a bottom area (12) for carrying containers (72) and, at a first side (14) of the bottom area (12), a first circumferential wall (18) extending in a first extension direction (R1), said first circumferential wall (18) defining a first container reception volume area (20) with at least one first container reception chamber (22, 24), and, at a second side (16) of the bottom area (12) a second circumferential wall (28) extending in a second extension direction (R2) opposed to the first extension direction (R1), said second circumferential wall (28) defining a second container reception volume area (30) with at least one second container reception chamber (38, 40, 42, 44), furthermore comprising in a delivery/presentation state of the unit (52) a plurality of containers (72) carried at the first side (14) or the second side (16) of the bottom area (12) of at least one transport/presentation carrier (10), preferably container units (54), each with a plurality of containers (72), a lowest transport/presentation carrier (10) in the height direction being carried on a transport/presentation pallet (56),
**characterized by** said transport/presentation pallet (56) comprising a circumferential wall (62), a container reception volume area (64) with at least one container reception chamber being defined with a circumferential wall (62) at the transport/presentation pallet (56).

2. Unit according to claim 1,
**characterized by** a first extension length (L1) of the first circumferential wall (18) in the first extension direction (R1) being smaller than a second extension length (L2) of the second circumferential wall (28) in the second extension direction (R2).

3. Unit according to claim 1 or 2,
**characterized in that** starting from the bottom area (12) a plurality of container positioning projections (46, 84) extend at least into the second container reception volume area (30).

4. Unit according to claim 3,
**characterized by** said container positioning projections (46, 84) comprising at least one middle positioning projection (46) or/and at least one border positioning projection (84).

5. Unit according to one of claims 1 to 4,
**characterized by** at least the second container reception volume area (30) being divided by at least one partition wall (32, 34, 36) for providing a plurality of container reception chambers (38, 40, 42, 44).

6. Unit according to one of claims 1 to 5,
**characterized by** the second extension length (L2) being at least the double, preferably the fourfold of the first extension length (L1).

7. Unit according to one of claims 1 to 6,
**characterized by** the second extension length (L2) being at most the tenfold, preferably at most the seven-fold of the first extension length (L1).

8. Unit according to one of claims 1 to 7,
**characterized by** a plurality of stacked transport/presentation carriers (10) and in that in a delivery state of the unit (52), no containers (72) or container units (54) are carried on the first side (14) of the bottom area (12) of the highest transport/presentation carrier (10) in the height direction.

9. Unit according to one of claims 1 to 8,
**characterized in that** in a delivery state of the unit (52) a first container reception volume area (20) and a second container reception volume area (30) substantially form a container reception volume (68) together.

10. Unit according to one of claims 1 to 9,
**characterized in that** in a presentation state of the unit (52) at least one container (72) or container unit (54) is carried at the first side (14) of the bottom area (12) of the highest transport/presentation carrier (10) in a height direction.

11. Unit according to one of claims 1 to 10,
**characterized in that** in a return state or/and a delivery state or/and in a presentation state of the unit (52) at least one container (72) is carried at the second side (16) of the bottom area (12) of at least one transport/presentation carrier (10).

12. Unit according to claim 11 and claim 3 or 4,
**characterized in that** in the delivery state or/and the presentation state of the unit (52) at least one container unit (54) is carried on at least one container positioning projection (46, 84), preferably on a plurality of container positioning projections (46, 84).

13. Unit according to one of claims 1 to 12,
**characterized in that** in a return state or/and a delivery state of the unit (52) a second container reception volume area forms substantially one container reception volume.

14. Unit according to one of claims 1 to 13,
**characterized by** the extension length of the circumferential wall (62) at the transport/presentation pallet (56) corresponding substantially to the extension length (L1) of a first circumferential wall (18) of a transport/presentation carrier (10).

15. Unit according to one of claims 1 to 14,
**characterized in that** in a delivery state of the unit (52) at least one container (72) or one container unit (54) is carried on the transport/presentation pallet (56).

16. Unit according to one of claims 1 to 15,
**characterized in that** the second container reception volume area (30) of the lowest transport/presentation carrier (10) in the height direction and the container reception volume area (64) of the transport/presentation pallet (56) form substantially a container reception volume.

## Revendications

1. Une unité de transport/présentation, de préférence pour des récipients pour boissons, comprenant au moins un support de transport/présentation (10), ledit support (10) comprenant une zone de fond (12) pour supporter des boissons (72) et à un premier côté (14) de la zone de fond (12) une première paroi circonférentielle (18) s'étendant dans une première direction d'extension (R1), la première paroi circonférentielle (18) définissant une première zone de volume de réception de récipient (20) avec au moins une première chambre de réception de récipient (22, 24), et à un deuxième côté (16) de la zone de fond (12) une deuxième paroi circonférentielle (28) s'étendant dans une deuxième direction d'extension (R2) opposée à la première direction d'extension (R1), la deuxième paroi circonférentielle (28) définissant une deuxième zone de volume de réception de récipient (30) avec au moins une deuxième chambre de réception de récipient (38, 40, 42, 44), comprenant en outre dans un état de livraison/présentation de l'unité (52) une pluralité de récipients (72), de préférence d'unités de récipients (54), avec chacune une pluralité de récipients, supportés au premier côté (14) ou au deuxième côté (16) de la zone de fond (12) d'au moins un support de transport/présentation (10), un support de transport/présentation (10) le plus bas dans la direction de la hauteur étant supporté sur une palette de transport/présentation (56), **caractérisée par** la palette de transport/présentation (56) comprenant une paroi circonférentielle (62), une zone de volume de réception de récipient (64) avec au moins une chambre de réception de récipient étant défini à la palette de transport/présentation (56) avec la paroi circonférentielle (62).

2. Unité selon la revendication 1,
**caractérisée par** une première longueur d'extension (L1) de la première paroi circonférentielle (18) dans la première direction d'extension (R1) étant plus petite qu'une deuxième longueur d'extension (L2) de la deuxième paroi circonférentielle (28) dans la deuxième direction d'extension (R2).

3. Unité selon les revendications 1 ou 2,
**caractérisée en ce que** partant de la zone de fond (12) une pluralité de projections de positionnement de récipients (46, 84) s'étendent au moins dans la deuxième zone de volume de réception de récipient (30).

4. Unité selon la revendication 3,
**caractérisée par** les projections de positionnement de récipients (46, 84) comprenant au moins une projection de positionnement du centre (46, 84) ou/et au moins une projection de positionnement de bord (84).

5. Unité selon une des revendications 1 à 4,
**caractérisée par** au moins la deuxième zone de volume de réception de récipient (30) étant divisée par au moins une paroi de séparation (32, 34, 36) pour prévoir une pluralité de chambres de réception de récipient (38, 40, 42, 44).

6. Unité selon une des revendications 1 à 5,
**caractérisée par** la deuxième longueur d'extension (L2) étant au moins le double, de préférence le quadruple, de la première longueur d'extension (L1).

7. Unité selon une des revendications 1 à 6,
**caractérisée par** la deuxième longueur d'extension (L2) étant au plus dix fois, de préférence au plus sept fois la première longueur d'extension (L1).

8. Unité selon une des revendications 1 à 7,
**caractérisée par** une pluralité de supports de transport/présentation (10) empilés et en ce que dans un état de livraison de l'unité (52) aucun récipient (72) ou aucune unité de récipients (54) est supporté au premier côté (14) de la zone de fonds (12) du support de transport/présentation (10) le plus haut dans la direction de la hauteur.

9. Unité selon une des revendications 1 à 8,
**caractérisée en ce que** dans un état de livraison de l'unité (52) une première zone de volume de réception de récipient (20) et une deuxième zone de volume de réception de récipient (30) forment ensemble essentiellement un volume de réception de récipient (68).

10. Unité selon une des revendications 1 à 9,
**caractérisée en ce que** dans un état de présentation de l'unité (52) au moins un récipient (72) ou une unité de récipients (54) est supporté au premier côté (14) de la zone de fonds (12) du support de transport/présentation (10) le plus haut dans la direction de la hauteur.

11. Unité selon une des revendications 1 à 10,
**caractérisée en ce que** dans un état de retour ou/et dans un état de livraison ou/et dans un état de présentation de l'unité (52), au moins un récipient (72) est supporté au deuxième côté (16) de la zone de fonds (12) d'au moins un support de transport/présentation (10).

12. Unité selon la revendication 11 et la revendication 3 ou 4,
**caractérisée en ce que** dans l'état de livraison ou/et dans l'état de présentation de l'unité (52) au moins une unité de récipients (54) est supportée sur au moins une projection de positionnement de récipients (46, 84), de préférence sur une pluralité de projections de positionnement de récipients (46, 84).

13. Unité selon une des revendications 1 à 12,
**caractérisée en ce que** dans un état de retour ou/et dans un état de livraison ou/et dans un état de présentation de l'unité (52) une deuxième zone de volume de réception de récipient forme essentiellement un volume de réception de récipient.

14. Unité selon une des revendications 1 à 13,
**caractérisée en ce que** la longueur d'extension de la paroi circonférentielle (62) à la palette de transport/présentation (56) correspond essentiellement à la longueur d'extension (L1) d'une première paroi circonférentielle (18) d'un support de transport/présentation (10).

15. Unité selon une des revendications 1 à 14,
**caractérisée en ce que** dans un état de livraison de l'unité (52) au moins un récipient (72) ou une unité de récipients (54) est supportée sur la palette de transport/présentation (56).

16. Unité selon une des revendications 1 à 15,
**caractérisée en ce que** la deuxième zone de volume de réception de récipient (30) du support de transport/présentation (10) le plus bas dans la direction de la hauteur et la zone de volume de réception de récipient (64) de la palette de transport/présentation (56) forment essentiellement un volume de réception de récipient.
